# EUROPÄISCHE PATENTSCHRIFT

(11) **EP 0 559 106 B1**
(45) Veröffentlichungstag und Bekanntmachung des Hinweises auf die Patenterteilung: **21.08.1996**
(21) Anmeldenummer: 93103165.2
(22) Anmeldetag: 27.02.1993
(51) Int. Cl.: B05C 5/02

(54) **Auftragsgerät für Medien wie Kleber, Dichtmasse etc.**
Applicator for fluids such as adhesives, sealants etc.
Dispositif d'application pour fluids tel que adhésifs, produit d'étanchéité etc.

(30) Priorität: 05.03.1992 DE 4206999
(43) Veröffentlichungstag der Anmeldung: 08.09.1993
(73) Patentinhaber: KLAUS KLEINMICHEL GmbH, D-82402 Seeshaupt (DE)
(72) Erfinder: Kleinmichel, Klaus, W-8193 St. Heinrich (DE); Böhle, Hartmut, W-8127 Iffeldorf (DE)
(74) Vertreter: Flosdorff, Jürgen, Dr.

(56) Entgegenhaltungen:
- PATENT ABSTRACTS OF JAPAN vol. 011, no. 078 (M-570)10. März 1987 & JP-A-61 235 075 (TOSHIBA) 20. Oktober 1986
- PATENT ABSTRACTS OF JAPAN vol. 010, no. 339 (C-385)15. November 1986 & JP-A-61 141 956 (NATL HOUSE IND. CO. LTD)

## Beschreibung

Die Erfindung betrifft ein Auftragsgerät, mit dem ein Medium wie Kleber, Dichtmasse etc. auf ein Werkstück auftragbar ist. Das Auftragsgerät enthält hierzu eine mit der Mediumquelle verbundene Auftragsdüse, die an einer Halterung befestigt ist, die im wesentlichen vertikal beweglich an einem Roboterarm gehalten ist.

Bei dem Auftragsgerät handelt es sich vorzugsweise um ein frei programmierbares Gerät, das sich entlang einer vorgegebenen, programmierbaren Bahn über einem Werkstück bewegt, auf welches das Medium aufzutragen ist. Das Auftragsgerät kann jedoch auch stationär angeordnet sein, wobei dann das Werkstück entsprechend bewegt wird, damit das Medium auf vorbestimmte Weise aufgetragen wird.

Ein typisches Anwendungsgebiet des erfindungsgemäßen Auftragsgerätes ist das Aufbringen von Kleber auf Windschutzscheiben von Kraftfahrzeugen. Hierbei liegt die Auftragsdüse, aus der der Kleber austritt, mit einem gewissen Anpreßdruck auf der Windschutzscheibe auf und beschreibt eine Umlaufbahn um den Randbereich der Windschutzscheibe, um diesen mit dem Kleber zu versehen.

Die heutzutage verwendeten Windschutzscheiben haben konvexe oder konkave Wölbungen, denen die aufliegende Auftragsdüse folgen muß, wobei auch noch Fertigungstoleranzen hinzukommen, die weitere Abweichungen in vertikaler Richtung zur Folgen haben können.

Damit die Auftragsdüse im Verlaufe eines Auftragszyklus die erforderliche Vertikalbewegung ausführen kann, ist es bekannt, die vertikal beweglich geführte Auftragsdüse mittels einer Schraubenfeder am Auftragsgerät zu lagern. Nachteilig ist hierbei, daß sich bei Auslenkung der Auftragsdüse der Druck ändert, mit dem diese auf der Windschutzscheibe aufliegt, was dazu führen kann, daß die Scheibe verkratzt wird. Im verstärkten Maße tritt diese optische Beeinträchtigung der Windschutzscheibe ein, wenn ihr Randbereich mit Keramikmasse im Siebdruckverfahren beschichtet ist, da diese Keramikmasse äußerst empfindlich gegen Kratzspuren ist.

Ein weiteres typisches Anwendungsgebiet des erfindungsgemäßen Auftragsgerätes ist das Aufbringen von Dichtungsmasse zum Ausgleich nicht paßgerechter Flächen. Hierbei muß die Dichtmasse mit Druck auf das Werkstück aufgetragen werden, um den notwendigen Kontakt zum Untergrund zu schaffen, der z. B. aus einem geölten Blech bestehen kann. Auch hierbei tritt bei den herkömmlichen Auftragsgeräten wiederum das Problem auf, daß diese die Dichtungsmasse nicht mit gleichbleibendem Druck auftragen können, wobei hinzukommt, daß dieser Druck auch nicht auf die gewünschte Größe einstellbar ist.

Aus der DD 115 051 ist eine Auftragsvorrichtung bekannt, bei der eine Kolben/Zylindereinheit ein Dosierröhrchen abwärts bewegt, um es in eine Goldsuspension in einen Behälter einzutauchen. Nach Ansaugen einer vorbestimmten Menge der Suspension wird das Dosierröhrchen mittels der Kolben/Zylindereinheit angehoben, mittels einer weiteren Kolben/Zylindereinheit verschwenkt und anschließend in eine Arbeitsposition abgesenkt, in der sich das Dosierröhrchen etwa 5 mm über einer zu beschichtenden Fläche befindet.

Aus dem DE-GM 77 35 372 ist ein Dosierkopf bekannt, der mit einem pneumatisch betätigbaren Vorschubzylinder versehen ist, der für eine äußerst genaue Steuerung der Vorschubbewegung des Dosiergriffels und eine genaue Rückbewegung sorgt. Demnach ist auch hier die Kolben/Zylindereinheit dazu vorgesehen, eine Auftragsdüse zwischen einer zurückgezogenen Ruheposition und einer ausgefahrenen Auftragsposition hin- und herzubewegen.

Die DE 33 40 369 A1 offenbart eine Klebstoffausteilvorrichtung, bei der ein Austeilzylinder und eine Hülse zu einem Punkt abwärts bewegt werden, an dem eine Auftragsdüse in Kontakt mit einem Substrat gerät, wobei hier ein Klebstofftröpfchen zwischen dem Ende eines Stiftes und der Arbeitsfläche gequetscht wird. Die Kolben/Zylindereinheit dieser Vorrichtung bewirkt wiederum lediglich die wechselweise Positionierung in einer Arbeitsposition und einer zurückgezogenen Ruheposition.

Aus der DE 38 32 116 A1 ist eine Auftragsvorrichtung bekannt, bei der eine Spiralfeder den Aufprall einer Düsenspitze auf ein Substrat dämpft. Mit einer derartien Stoßdämpfung kann kein konstanter Auflagedruck einer Auftragsdüse auf einem unebenen Werkstück hervorgerufen werden, da die Federkraft einer Spiralfeder mit der Kompression der Feder variiert.

Aus der JP-A-61 235 075 (D1) ist eine Vorrichtung zum Auftragen eines Lötmittels auf eine Platine bekannt, die in einer Schräglage an einem L-förmigen Halter befestigt ist, der mittels einer Kolben-Zylindereinheit vertikal in Richtung der Platine bewegt wird, bis die Auftragsdüse an der Platine anliegt. Die L-förmige Halterung ist dabei über eine vertikale Schraubendruckfeder elastisch mit dem Zylinder verbunden, die den Anpreßdruck der Auftragsdüse hervorruft und ihre Beschädigung verhindert.

Aus der JP-A-61 141 956 (D2) ist eine Anordnung bekannt, mit der die Arbeitsweise einer Austragsdüse beschleunigt und ihre Abnutzung verringert werden kann. Hierzu ist ein Umkehrregulator in der Fluiddruckzufuhrleitung zu einem Zylinder angeordnet, der mit hoher Gechwindigkeit die Austragsdüse abwärts bewegt und sie in Kontakt mit einem Werkstück bringt. Durch Umschalten eines Solenoidventils kann das Anheben und Absenken der Austragsdüse mit hoher Geschwindigkeit ausgeführt werden.

Der vorliegenden Erfindung liegt die Aufgabe zugrunde, ein Auftragsgerät der im Oberbegriff des Anspruchs 1 angegebenen Art so weiter zu entwickeln, daß dieses ein Medium wie Kleber, Dichtmasse etc. auf ein unebenes Werkstück mit im wesentlichen konstantem Druck aufträgt.

Diese Aufgabe wird erfindungsgemäß durch die im Kennzeichen des Patentanspruchs 1 angegebenen Merkmale gelöst. Vorteilhafte Weiterbildungen der Erfindung sind in den Unteransprüchen gekennzeichnet.

Gemäß der vorliegenden Erfindung ist die Kolben/Zylindereinheit als eine Druckluftfeder ausgebildet, die die Halterung mit der Auftragsdüse mit einem konstanten Druck nach oben beaufschlagt. Hierzu hat die Druckluftfeder eine Ventileinrichtung, durch die in Verbindung mit einer Druckluftquelle ein vorgegebener konstanter Luftdruck in einer Zylinderkammer der Luftdruckfeder aufrecht erhalten wird. Hierdurch wird erreicht, daß dem Eigengewicht des beweglichen Teils des Auftragsgeräts die aus der Druckluftbeaufschlagung resultierende Kraft entgegenwirkt, wodurch der Auflagedruck der Auftragsdüse verringert wird, was insbesondere bei sehr schnell arbeitenden Geräten vorteilhaft ist. Außerdem wird gewährleistet, daß bei allen auftretenden Unebenheiten des Werkstücks, denen die Auftragsdüse aufgrund des Eigengewichts der Anordnung -nicht durch einen durch Druckluft erzwungenen Hub der Kolben/Zylindereinheit- folgt, ein konstanter Auflagedruck herrscht, so daß zuverlässig vermieden ist, daß beispielsweise Windschutzscheiben beim Auftragsvorgang zerkratzt werden.

Die Kolben/Zylindereinheit ist in weiterer Ausgestaltung der Erfindung in der Weise ausgebildet, daß die Ventileinrichtung im Zusammenwirken mit einem Entlüftungsventil den Druck in der zugehörigen Zylinderkammer konstant hält, während die andere Zylinderkammer zur umgebenden Atmosphäre hin geöffnet ist. Wenn gemäß einer vorteilhaften Ausgestaltung der Erfindung der Zylinder mit der Halterung der Auftragsdüse fest verbunden ist, ist die obere Zylinderkammer mit dieser Ventileinrichtung versehen, während die untere Zylinderkammer zur Atmosphäre hin geöffnet ist.

Demnach ist in einer vorteilhaften Ausgestaltung der Erfindung die Halterung der Auftragsdüse durch die Druckluftfeder vertikal nach oben beaufschlagt, so daß die aus der Druckluftbeaufschlagung resultierende Kraft dem Eigengewicht des beweglichen Teils des Auftragsgerätes entgegenwirkt. Durch geeignete Wahl des Luftdrucks wird daher erreicht, daß die Auftragsdüse mit einem gewünschten, vorbestimmten Druck auf dem Werkstück aufliegt. Dieser Druck, dessen Größe damit an den jeweiligen Anwendungsfall anpaßbar ist, bleibt bei allen auftretenden Unebenheiten des Werkstücks, denen die Auftragsdüse folgt, konstant, so daß zuverlässig vermieden ist, daß Windschutzscheiben beim Auftragsvorgang zerkratzt werden. Desgleichen ist zuverlässig verhindert, daß eine auftragene Dichtmasse z.B. wegen unzureichender Auftragskraft aus der vorgesehenen Auftragsbahn heraus verrutschen kann, wie dies bei geölten Blechen bisher nicht selten der Fall ist.

Die Auftragsdüse ist an einer Halterung befestigt, die unter anderem ein Auslaßventil für das aufzutragende Medium und eine Zentriereinrichtung für die Auftragsdüse enthalten kann. In einer vorteilhaften Ausgestaltung der Erfindung ist die Halterung mit einem Zylinder verbunden, der verschieblich geführt ist und einen stationären Kolben umschließt, der hierbei eine obere und eine untere Zylinderkammer begrenzt. Diese Zylinderkammern haben damit je nach Stellung der Auftragsdüse und damit des Zylinders eine veränderliche Größe.

Des weiteren wird erfindungsgemäß vorgeschlagen, daß die obere Zylinderkammer mit einer Ventileinrichtung versehen ist, die mit einer Druckluftquelle verbunden ist, die einen Druckabfall bei einer Vergrößerung der oberen Zylinderkammer infolge einer Aufwärtsbewegung der Auftragsdüse durch Zufuhr von Druckluft ausgleicht, so daß der Druck in der oberen Zylinderkammer konstant bleibt. Außerdem ist die Ventileinrichtung mit einem Entlüftungsventil versehen, welches entsprechend bei Verkleinerung des Volumens der oberen Zylinderkammer Druckluft austreten läßt, um so daß vorgegebene Druckniveau aufrecht zu erhalten.

Die untere Zylinderkammer ist nach einem weiteren Vorschlag der Erfindung zur umgebenden Atmosphäre hin geöffnet, d.h. drucklos gehalten. Zweckmäßigerweise ist die Öffnung so abgedeckt, daß keine Fremdpartikel in die untere Zylinderkammer eintreten können.

Der Druck in der oberen Zylinderkammer liegt erfindungsgemäß etwa im Bereich von 0,5 bis 2,0 bar und beträgt vorzugsweise etwa 0,7 bar.

Der ausgewählte Druck ist abhängig vom Gewicht des beweglichen, aufliegenden Teils des Auftragsgerätes bzw. des Roboterarms und der gewünschten Auflagekraft der Auftragsdüse, die somit bei dem erfindungsgemäßen Auftragsgerät einstellbar ist.

Der Roboterarm bzw. Auftragsarm des erfindungsgemäßen GErätes hat zweckmäßigerweise einen oberen Flansch, der seinerseits an einem Flansch des anderen Geräteteils bzw. Roboters befestigt ist. An diesem oberen Flansch des Roboterarms ist zweckmäßigerweise die Kolbenstange des Kolbens in vertikaler Ausrichtung angesetzt. Mit Vorteil ist ferner vorgesehen, daß zwei voneinander beabstandete, ebenfalls vertikale Führungsstangen an dem oberen Flansch befestigt sind, die der Führung des Zylinders dienen.

Obwohl es bevorzugt ist, daß die Auftragsdüse von einer pneumatischen Feder gehalten ist, liegt es im Rahmen der Erfindung, daß die Druckbeaufschlagung hydraulisch erfolgen kann.

Weitere Einzelheiten der Erfindung ergeben sich aus der nachfolgenden Beschreibung einer bevorzugten Ausführungsform sowie anhand der Zeichnung. Dabei zeigen:
- Fig. 1: eine teilweise geschnittene Seitenansicht des die Auftragsdüse haltenden Arms eines erfindungsgemäßen Auftragsgerätes und
- Fig. 2: eine Stirnansicht des Arms gemäß Fig. 1.

Wie die Figuren zeigen, ist eine Auftragsdüse 1 am unteren Ende einer allgemein mit 2 bezeichneten Halterung eines Roboterarms 3 angeordnet. Die Halterung 2 beinhaltet ein mit der Auftragsdüse 1 verbundenes, nicht dargestelltes Auslaßventil für das aus der Auftragsdüse 1 auszubringende Medium, wobei in den Figuren die Verbindung zu der Mediumquelle ebenfalls nicht dargestellt ist. An der Halterung 2 ist eine Zentriereinrichtung 4 für die Auftragsdüse 1 angeordnet.

Die Halterung 2 ist an einem Zylinder 5 angesetzt, der einen stationären Kolben 6 umschließt, der den Innenraum des Zylinders 5 in eine obere Zylinderkammer 7 und eine untere Zylinderkammer 8 unterteilt. Der Kolben 6 ist über eine Kolbenstange 9 an einem oberen Flansch 10 des Roboterarms 3 angesetzt, wobei der Flansch 10 seinerseits an einem nicht dargestellten Gegenflansch des erfindungsgemäßen Auftragsgerätes angebracht ist.

In die obere Zylinderkammer 7 mündet eine Ventilanordnung 11 mit einem Luftanschluß 12, der mit einer nicht dargestellten Druckluftquelle in Verbindung steht, und einem Entlüftungsventil 13. Die untere Zylinderkammer 8 steht über eine Öffnung 14 mit der umgebenden Atmosphäre in Verbindung.

Wie Fig. 2 zeigt, ist der Zylinder 5 an einem Rahmen 15 gehalten, der seinerseits verschieblich auf zwei vertikalen Stangen 16 geführt ist, die ebenso wie die Kolbenstange 9 an dem oberen Flansch 10 befestigt sind.

Im Betriebszustand des Auftragsgerätes wird Druckluft mit einem vorbestimmten, ausgewählten Druck durch die Ventilanordnung 11 in die obere Zylinderkammer 7 eingeführt, die den Zylinder 5 mit dem diesen haltenden Rahmen 15 sowie die Halterung 2 mit der daran befestigten Auftragsdüse 1 nach oben beaufschlagt, wodurch das Eigengewicht diesen beweglichen Teils des Auftragsgerätes in dem gewünschten Ausmaß reduziert wird. Die Auftragsdüse 1 liegt mit der resultierenden Vertikalkraft auf einem nicht dargestellten Werkstück, beispielsweise einer Windschutzscheibe auf. Wenn die Auftragsdüse 1 eine vorprogrammierte Bahn beispielsweise entlang des Randbereichs der Windschutzscheibe abfährt und dabei nach oben bewegt wird, vergrößert sich das Volumen der oberen Zylinderkammer 7, wobei gleichzeitig Druckluft in diese Zylinderkammer 7 eingeführt wird, deren Innendruck somit konstant bleibt. Gleichzeitig verringert sich das Volumen der unteren Zylinderkammer 8, wobei Luft durch die Öffnung 14 entweicht, so daß die untere Zylinderkammer 8 drucklos bleibt.

Bewegt sich die Auftragsdüse 1 im Verlaufe ihrer Auftragsbahn vertikal abwärts, verringert sich das Volumen der oberen Zylinderkammer 7 unter gleichzeitiger Druckentlastung, indem aus dem Entlüftungsventil 13 soviel Druckluft austritt, daß der Innendruck in der oberen Zylinderkammer 7 konstant bleibt. Hierbei tritt durch die Öffnung 14 Luft in die untere Zylinderkammer 8 ein, die -wie gesagt- stets drucklos ist.

Die pneumatische Federung der Auftragsdüse bewirkt, daß die Auftragsdüse 1 stets mit gleichbleibender Kraft -ungeachtet ihrer vertikalen Position- auf dem Werkstück aufliegt, so daß durch geeignete Wahl der Auflagekraft zuverlässig verhindert werden kann, daß beim Auftragen eines Klebers auf eine Windschutzscheibe das Scheibenglas zerkratzt wird.

## Patentansprüche

1. Auftragsgerät, mit dem ein Medium wie Kleber, Dichtmasse etc. auf ein Werkstück auftragbar ist, mit einer Auftragsdüse (1), die an einer Halterung (2) befestigt ist, die an einem Roboterarm (3) vertikal beweglich geführt ist,
**dadurch gekennzeichnet**,
daß die Halterung (2) durch eine Druckluftfeder nach oben beaufschlagt ist, die eine Ventileinrichtung (11) aufweist, durch die in Verbindung mit einer Luftdruckquelle ein vorgegebener konstanter Luftdruck in einer Zylinderkammer (7) der Luftdruckfeder aufrecht erhalten wird, so daß die Auftragsdüse (1) während eines Auftragszyklus mit im wesentlichen konstantem Druck auf dem Werkstück aufliegt.

2. Auftragsgerät nach Anspruch 1,
dadurch gekennzeichnet, daß die Halterung (2) mit einem Zylinder (5) verbunden ist, der im wesentlichen vertikal verschieblich geführt ist und in dem ein stationärer Kolben (6) sitzt, der eine obere und eine untere Zylinderkammer (7, 8) begrenzt.

3. Auftragsgerät nach Anspruch 1 oder 2,
dadurch gekennzeichnet, daß die obere Zylinderkammer (7) mit der Ventileinrichtung (11) versehen ist, durch die der vorgebene konstante Luftdruck in der oberen Zylinderkammer (7) aufrecht erhalten wird.

4. Auftragsgerät nach einem der Ansprüche 1 bis 3,
dadurch gekennzeichnet, daß die Ventileinrichtung (11) mit der Druckluftquelle verbunden ist, die bei einer Vergrößerung des Volumens der oberen Zylinderkammer (7) Druckluft in diese zuführt, und daß die Ventileinrichtung (11) ein Entlüftungsventil (13) aufweist, welches bei einer Verkleinerung des Volumens der oberen Zylinderkammer (7) entsprechend Druckluft entweichen läßt.

5. Auftragsgerät nach einem der Ansprüche 1 bis 4,
dadurch gekennzeichnet, daß der Druck in der oberen Zylinderkammer (7) auf eine Größe von 0,5 bis 2,0 bar, vorzugsweise auf etwa 0,7 bar eingestellt wird.

6. Auftragsgerät nach einem der Ansprüche 1 bis 5,
dadurch gekennzeichnet, daß die untere Zylinderkammer (8) zur umgebenden Atmosphäre hin geöffnet ist.

7. Auftragsgerät nach einem der Ansprüche 1 bis 6,
dadurch gekennzeichnet, daß die Kolbenstange (9) an einem oberen Flansch (10) angesetzt ist, der seinerseits an einem Roboterflansch befestigt ist.

8. Auftragsgerät nach einem der Ansprüche 1 bis 7,
dadurch gekennzeichnet, daß der Zylinder (5) verschieblich entlang zwei voneinander beabstandeten, vertikalen Führungsstangen (16) geführt ist, die ebenfalls an dem oberen Flansch (10) angesetzt sind.

## Claims

1. Applicator with which a medium, such as adhesive, sealing compound etc., can be applied to a workpiece, having an applicator nozzle (1) affixed to a holding means (2) which is guided so as to be vertically movable on a robot arm (3),
characterised in that
the holding means (2) is acted upon upwardly by a compressed air spring which has a valve device (11) by means of which, in connection with a source of air pressure, a predetermined constant air pressure is maintained in a cylinder chamber (7) of the air pressure spring, so that during an application cycle the applicator nozzle (1) rests on the workpiece with substantially constant pressure.

2. Applicator according to claim 1,
characterised in that the holding means (2) is connected to a cylinder (5) which is guided so as to be substantially vertically displaceable and in which there is seated a stationary piston (6) which defines an upper and a lower cylinder chamber (7, 8).

3. Applicator according to claim 1 or 2,
characterised in that the upper cylinder chamber (7) is provided with the valve device (11) by means of which the predetermined constant air pressure is maintained in the upper cylinder chamber (7).

4. Applicator according to any one of claims 1 to 3,
characterised in that the valve device (11) is connected to the source of compressed air which in the event of an increase in the volume of the upper cylinder chamber (7) supplies compressed air to that chamber, and the valve device (11) has an air-release valve (13) which in the event of a decrease in the volume of the upper cylinder chamber (7) allows compressed air to escape accordingly.

5. Applicator according to any one of claims 1 to 4,
characterised in that the pressure in the upper cylinder chamber (7) is set to a value of from 0.5 to 2.0 bar, preferably to approximately 0.7 bar.

6. Applicator according to any one of claims 1 to 5,
characterised in that the lower cylinder chamber (8) is open to the surrounding atmosphere.

7. Applicator according to any one of claims 1 to 6,
characterised in that the piston rod (9) is mounted on an upper flange (10) which in turn is affixed to a robot flange.

8. Applicator according to any one of claims 1 to 7,
characterised in that the cylinder (5) is guided so as to be displaceable along two vertical guide rods (16), arranged at a distance from one another, which are likewise mounted on the upper flange (10).

## Revendications

1. Appareil d'application au moyen duquel un agent, tel qu'un adhésif, un matériau d'étanchéité, etc., peut être appliqué sur une pièce à usiner, comprenant une buse d'application (1) portée par une fixation (2) qui est guidée de manière mobile verticalement sur un bras de robot (3),
caractérisé en ce que
la fixation (2) subit la poussée vers le haut d'un ressort pneumatique qui présente un dispositif de soupape (11) permettant le maintien d'une pression d'air constante dans une chambre de vérin (7) du ressort pneumatique en liaison avec une source d'air comprimé de sorte que, pendant le cycle d'application, la buse d'application (1) s'applique sur la pièce à usiner avec une pression sensiblement constante.

2. Appareil d'application selon la revendication 1,
caractérisé en ce que la fixation (2) est reliée à un vérin (5) qui est guidé en coulissement de manière sensiblement verticale et dans lequel repose un piston stationnaire (6) qui limite une chambre de vérin supérieure et une chambre de vérin inférieure (7, 8).

3. Appareil d'application selon la revendication 1 ou 2.
caractérisé en ce que la chambre de vérin supérieure (7) est munie d'un dispositif de soupape (11) qui assure le maintien de la pression de l'air prédéterminée constante dans la chambre de vérin supérieure (7).

4. Appareil d'application selon l'une des revendications 1 à 3,
caractérisé en ce que le dispositif de soupape (11) est relié à une source d'air comprimé qui, lors d'une augmentation du volume dans la chambre de vérin supérieure (7), guide l'air comprimé dans cette dernière, et en ce que le dispositif de soupape (11) présente une soupape d'évacuation (13) qui, lors d'une réduction du volume de la chambre de vérin supérieure (7), laisse échapper l'air comprimé en conséquence.

5. Appareil d'application selon l'une des revendications 1 à 4,
caractérisé en ce que la pression est réglée à une valeur comprise entre 0,5 et 2,0 bar, de préférence de l'ordre d'environ 0,7 bar dans la chambre supérieure de vérin (7).

6. Appareil d'application selon l'une des revendications 1 à 5,
caractérisé en ce que la chambre de vérin inférieure (8) est ouverte sur l'atmosphère environnante.

7. Appareil d'application selon l'une des revendications 1 à 6,
caractérisé en ce que la tige de piston (9) est placée sur une bride supérieure (10) qui est, pour sa part, fixée à une bride de robot.

8. Appareil d'application selon l'une des revendications 1 à 7,
caractérisé en ce que le vérin (5) est guidé en coulissement le long de deux tiges de guidage (16) verticales, à distance l'une de l'autre, qui sont également placées sur la bride supérieure (10).
